# FASCICULE DE BREVET EUROPEEN

(11) **EP 0 027 091 B1**
(45) Date de publication et mention de la délivrance du brevet: **01.02.1984**
(21) Numéro de dépôt: 80401436.3
(22) Date de dépôt: 08.10.1980
(51) Int. Cl.: B65D 43/16

(54) **Coffret-présentoir**
Schaupackung
Display case

(30) Priorité: 08.10.1979 FR 7924942
(43) Date de publication de la demande: 15.04.1981
(73) Titulaire: EMBADAC, F-64160 Morlaas (FR)
(72) Inventeur: Bidegain, Georgy, F-64160 Morlaas (FR)
(74) Mandataire: CABINET BONNET-THIRION

## Description

La présente invention concerne les coffrets-présentoirs, notamment les coffrets-présentoirs destinés à l'emballage et à la présentation d'articles de luxe tels que des articles de parfumerie.

On connaît déjà des boîtes et des coffrets ayant un socle et un couvercle en deux pièces, comportant des organes de pivotement, par exemple des ergots et des trous, permettant de faire pivoter le couvercle par rapport au socle.

Ainsi, le brevet aux Etats-Unis d'Amérique N° 2491 264 montre une boîte dont le couvercle est enchâssé autour du socle lorsqu'elle est en position fermée, des ergots étant prévus dans le couvercle et des trous oblongs correspondants dans le socle, pour permettre que l'ouverture de la boîte ne soit pas gênée dès le départ par la butée de la face arrière de la paroi latérale du couvercle contre la face correspondante du socle; ainsi, en position fermée, les ergots occupent la partie supérieure des trous oblongs, qui est la plus éloignée de la face arrière de la paroi latérale de la boîte; au fur et à mesure de l'ouverture de la boîte, sous l'effet d'une pression à l'arrière du couvercle ou du poids de ceiui-ci, les ergots descendent dans les trous oblongs, c'est-à-dire que le couvercle descend par rapport au socle, ce qui, compte tenu de l'inclinaison de l'axe longitudinal des trous oblongs, provoque simultanément le recul du couvercle et permet à la face arrière de sa paroi latérale de contourner l'obstacle constitué par celle du socle, c'est-à-dire de basculer sous lui. L'ouverture d'une boîte de ce type nécessite denc de soulever la partie arrière du socle bien avant que le couvercle ait atteint sa position d'ouverture à 90 degrés; lorsque la boîte est posée sur un support horizontal et que son couvercle est ouvert à 90 degrés par rapport à ce support, elle n'est pas elle-même horizontale, à cause de la présence, sous son socle, de la face arrière du couvercle, ce qui peut dans certains cas constituer un inconvénient; il est par ailleurs impossible, la boîte étant ouverte sur un support, de la saisir par son socle ou par son couvercle sans la voir changer brutalement de position d'ouverture (avec toutes les conséquences fâcheuses qui peuvent en résulter), la position d'ouverture stable étant non pas celle dans laquelle la boîte repose sur son support (le couvercle est alors en appui sur celui-ci), mais celle dans laquelle la face arrière du couvercle est en appui contre la base du socle; de plus, il ne faut pas qu'en position fermée cette face arrière recouvre celle du socle jusqu'à la base de celui-ci, afin qu'il ne soit pas nécessaire de solever l'arrière du socle dès le début du mouvement d'ouverture du couvercle; il en résulte, dans cette position fermée, la présence d'un épaulement à l'arrière de la boîte, empêchant un emballage automatique aisé de celle-ci à l'intérieur d'une feuille de matière plastique très mince ou de cellophane; bien entendu, cet épaulement ne peut pas être supprimé en créant une embase ou un rebord à la partie inférieure du socle dans cette région, car cette embase ou ce rebord constituerait une butée empêchant dès le départ l'ouverture du convercle.

Le brevet français N° 1 142 823 concerne un coffret comportant un socle et un couvercle en deux pièces dont le couvercle est monté pivotant sur le socle non pas grâce à des ergots et des trous oblongs, mais, de manière classique, grâce à une ligne de rainage formant charnière réalisée entre le couvercle et une languette en une seule pièce avec lui et qui est par ailleurs fixée au socle lequel comporte une embase formant un rebord périphérique inférieur pour ce socle sur trois côtés. Ce type de réalisation est extrêmement fragile au niveau de la charnière, la ligne de rainage constituant une zone de moindre résistance sollicitée à chaque manoeuvre d'ouverture et de fermeture de la boîte, même lorsqu'elle est »renforcée« par une feuille d'habillage; les risques de détérioration par déchirure de la charnière sont d'autant plus importants que la languette est collée à la partie supérieure de l'embase, ce qui implique que lorsque le socle, est posé sur une surface sensiblement horizontale, le couvercle étant ouvert à 90 degrés en reposant sur la même surface, la charnière est constamment sollicitée; le fait de saisir alors la boîte par son socle ou par son couvercle provoque également un changement brutal de position d'ouverture, pouvant être aussi préjudiciable à la boîte (au niveau de la charnière) qu'à à son contenu.

Le brevet aux Etats-Unis d'Amérique N° 2 880 858 montre également un coffret comportant un socle et un couvercle en deux pièces, dont le couvercle est monté pivotant sur le socle grâce à des ergots de forme extérieure circulaire et des trous également circulaires; en vue de faciliter le pivotement du couvercle par rapport au socle, les formes de ces deux parties sont relativement compliquées; en particulier, en position fermée, à l'avant de la boîte, le couvercle pénètre à l'intérieur du socle, tandis qu'à l'arrière de la boîte, le couvercle est toujours extérieur au socle. Là encore, il est impossible d'ouvrir le couvercle à 90 degrés sans soulever l'arrière de la boîte. La nécessaire complexité des formes et notamment la présence de nombreuses faces inclinées empêche d'obtenir aisément un emballage automatisé à l'intérieur d'une feuille de matière plastique très mince ou de cellophane; la création d'une embase à la partie inférieure du socle ne résoudrait aucun des problèms posés, car l'emballage ne serait que peu facilité, et cette embase empêcherait l'ouverture à 90 degrés du couvercle; la seconde forme de réalisation décrite dans ce brevet présente en plus l'inconvénient, lorsqu'elle est posée sur un support en position ouverte, de ne pouvoir être saisie soit par le socle soit par le couvercle sans changement brutal de sa position d'ouverture.

L'invention a pour but de remédier à ces inconvénients et de créer un coffret-présentoir ayant un aspect soigné et une bonne robustesse, tout en restant de fabrication aisée et d'un faible prix de revient, grâce notamment à la possibilité de fabriquer le coffret à l'aide de machines avec un minimum d'interventions manuelles.

A cet effet, l'invention concerne un coffret-présentoir du type comportant un socle adapté à recevoir un article à présenter et muni d'une paroi latérale, et un couvercle creux, le socle et le couvercle étant constitués par deux pièces distinctes, le couvercle étant monté pivotant sur une face extrême de la paroi latérale du socle entre une position fermée où il entoure ladite paroi latérale et une position ouverte où il dégage au mois partiellement le socle en laissant apparaître l'article présenté, grâce à des organes de pivotement comprenant d'une part deux ergots saillants solidaires de l'une desdites pièces et d'autre part deux trous ovalisés pour recevoir lesdits ergots et ménagés dans l'autre desdites pièces, coffret-présentoir caractérisé en ce que le socle comporte un rebord périphérique inférieur raccordé à la partie inférieure de sa aproi latérale, sur lequel repose le couvercle en position fermée, et une ouverture dans la région de ladite face extrême de la paroi latérale au moins au voisinage dudit rebord, pour éviter le blocage du couvercle par la paroi latérale du socle avant qu'il ait atteint sa position ouverte. Cette structure permet d'obtenier les avantages recherchés et une manoeuvre aisée du coffret vers la position d'ouverture ou de fermeture.

Dans une forme de réalisation particulière, les deux ergots saillants sont solidaires du socle, et les deux trous sont ménagés dans le couvercle.

Selon les caractéristiques intéressantes de l'invention, le socle comporte une embase munie d'une paroi latérale ayant une ouverture dans la région d'une face extrême et d'un rebord périphérique inférieur, et un cadre muni d'une paroi latérale ayant deux ergots saillants et également une ouverture et d'un rebord supérieur replié vers l'intérieur, la paroi latérale du cadre entourant la paroi latérale de l'embase, ainsi qu'une plaquette munie d'au moins une lumière formant réceptacle pour l'article à présenter, ladite plaquette étant maintenue à la partie supérieure de l'embase entre des moyens de support tels que des nervures verticales solidaires de la partie intérieure de la paroi latérale de l'embase et le rebord supérieur du cadre, alors que le couvercle comporte un élément intérieur muni de trous présentant une ovalisation et destinés à recevoir les ergots du socle, dont l'épaisseur est au moins approximativement égale à la longueur des ergots du socle, et un élément extérieur recouvrant l'élément de paroi intérieur et qui est plein à l'endoit des trous. Cette conception du socle perment l'emballage d'une grande variéte d'articles à l'aide de seulement quelques types de socle; la conception choisie pour le couvercle permet, elle, une grande diversité de présentation en fonction de la nature et de l'apparence de l'élément de paroi extérieur utilisé.

Les caractéristiques et avantages de l'invention ressortiront d'ailleurs de la description qui va suivre, en référence aux dessins annexés dans lesquels:
- la figure 1 est une vue de côté d'un coffret-présentoir selon l'invention représenté de façon schématique, en position ouverte, une région du couvercle étant arrachée pour montrer la forme générale du socle;
- la figure 2 est une vue de côté du même coffret-présentoir représenté de façcon schématique, en position fermée, le couvercle étant montré en coupe longitudinale;
- la figure 3 montre en perspective les trois pièces constituant le socle dans une forme de réalisation préférentielle de l'invention;
- la figure 4 montre en vue de dessus les deux éléments constituant le couvercle dans une forme de réalisation préférentielle de l'invention, avant réalisation du couvercle par pliage.

Le coffret-présentoir de l'invention, représenté schématiquement sur les figures 1 et 2, comporte un socle 1 destiné à recevoir un article à présenter et un couvercle creux 2, constitués sous la forme de deux pièces distinctes.

Le socle 1 comporte lui-même une plaque de base 11 et une paroi latérale 12 placée sur la plaque de base 11, et de dimensions légèrement plus pétites qu'elle, de telle sorte que soit déterminé sur le pourtour de la plaque de base 11, un rebord périphérique 13; la plaque de base est ici de forme rectangulaire, et la forme générale de la paroi latérale est donc également rectangulaire; à proximité de l'une des extrémités de la paroi latérale 12, se trouvent deux ergots 14 saillant ver l'extérieur de la paroi respetivement d'un côté et de l'autre du socle; ces deux ergots 14, ici cylindriques, placés à proximité d'une face extrême 121 de la paroi latérale 12, sont situés dans le prolongement l'un de l'autre pour déterminer un axe autour duquel le couvercle 2 est monté pivotant par rapport au socle 1, entre une position fermée où il repose sur le rebord périphérique 13 en entourant la paroi latérale 12 (c'est-à-dire où il coiffe étroitement le socle 1) et une position ouverte où il laisse apparaître l'article présenté et où pour cela il dégage le socle 1, sauf dans la région de l'axe de pivotement.

Le couvercle 2 comporte un sommet 21 et une paroi latérale 22 qui, étant destinée en position fermée à coiffer étroitement le socle 1, présente la même forme générale que la paroi latérale 12 dudit socle, avec des dimensions intérieures à peine supérieures aux dimensions extérieures de cette paroi latérale 12; afin de recevoir les ergots saillants de la paroi latérale 12 du socle 1, la paroi latérale 22 du couvercle 2 présente deux trous 23.

Néanmoins, il est nécessaire de prévoir des moyens appropriés supplémentaires pour pouvoir ouvrir le coffret. En particulier, pour que le couvercle 2 ne soit pas gêné par le socle 1 dans son pivotement par rapport à lui par suite du blocage du chant inférieur 221 de la paroi latérale 22 par la plaque de base 11 dans la région de la face extrême 121 à proximité de laquelle se trouvent les ergots 14, un moyen approprié peut consister en ce que ce pivotement ne se réduise pas à une simple rotation, mais soit constitué d'une rotation accompagnée d'une légère translation des deux pièces l'une par rapport à l'autre; de plus, pour que le couvercle 2 ne soit pas gêné par le socle 1 par suite du blocage du chant inférieur de la paroi latérale 22 du couvercle 2 par la paroi latérale 12 du socle 1, un moyen approprié peut consister en ce que la paroi latérale 12 du socle 1 présente une ouverture dans la région de la face extrême 121, au moins au voisinage du rebord périphérique 13. Pratiquement, la translation accompagnant la rotation du couvercle 1 par rapport au socle 2 est obtenue par une ovalisation des trous 23, l'axe de l'ovale étant incliné vers le cas et vers l'avant du coffret-présentoir lorsque celui-ci est en position fermée, le couvercle 2 en appui sur le socle 1; l'ouverture dans la région de la face extrême 121 est située sur toute la longueur de celle-ci, à sa partie inférieure, et se prolonge à la partie postérieure des deux faces de la paroi latérale 12 du socle 1 qui s'y rattachent; afin d'arrêter le mouvement du couvercle 2 à une position ouverte limite, il est possible de prévoir sur chacune des deux faces où se prolonge l'ouverture, un chant de butée 122 pour le chant inférieur 221 de la paroi latérale 22 du couvercle 2; afin que cette position ouverte soit stable même quand le coffret est incliné, on peut également prévoir que la largeur des faces à cet endroit soit supérieure à une valeur minimale appropriée.

Le couvercle 2 étant prévu en matière relativement souple, le montage du couvercle 2 sur le socle 1 se fait simplement à force, en écartant sa paroi latérale 22 et en laissant la paroi latérale reprendre sa forme lorsque les ergots 14 sont engagés dans lesdits trous 23; l'ouverture de la boîte s'effectue en faisant effectuer au couvercle 2, en même temps qu'une rotation par rapport au socle 1, une légère translation vers le haut.

Dans la forme de réalisation représentée sur la figure 3, le socle 1 est constitué par une embase 1A, une plaquette 1B, et un cadre 1C.

L'embase 1A comporte une plaque de base 11A et une paroi latérale 12A ayant ici une configuration générale rectangulaire, mais ne présentant que trois faces seulement, l'emplacement de la quatrième face étant totalement libéré par l'ouverture destinée à permettre d'ouvrir le coffret; de plus, les deux faces délimitant l'emplacement de la face extrême supprimée comportent chacune une échancrure prolongeant ainsi l'ouverture le long de ces deux faces à leur partie inférieure, cette échancrure étant limitée par un chant de butée 122A. Les dimensions extérieures de la paroi latérale 12A étant plus faibles que celles de la plaque de base 11A, l'embase comporte un rebord périphérique 13A ayant de préférence pour largeur l'épaisseur du couvercle pour qu'il n'y ait pas de partie débordante. La paroi latérale 12A comporte également des nervures verticales 15A solidaires de sa partie intérieure et de la plaque de base 11A; ces nervures verticales, destinées à supporter la plaquette 1B, peuvent s'étendre par exemple perpendiculairement à la face dont elles sont solidaires. L'embase 1A peut être en n'importe quelle matière relativement rigide, mais pour la plupart des applications, les matières plastiques ou le carton sont particulièrement appropriés, notamment le polystyrène, eu égard au faible prix de fabrication qu'elles impliquent; cette pièce peut être fabriquée par exemple par injection.

La plaquette 1B, destinée à positionner l'article à présenter, comporte à cet effet ici, où le coffret est destiné à l'emballage et à la présentation d'un article unique présentant un contour rectangulaire, une lumière 16B formant réceptable pour cet article; bien entendu, la lumière 16B peut avoir n'importe quelle forme adaptée à l'article ou aux articles à présenter, et la plaquette 1B peut comporter plusieurs lumières si l'article le nécessite, ou encore si le coffret-présentoir est destiné à contenir plusieurs articles. Cette plaquette 1B peut être en tout matériau à peu près rigide, en fonction de l'aspect désiré, par exemple en carton ou en matière plastique injectée ou non.

Le cadre 1C comporte une paroi latérale 12C ayant elle aussi une configuration générale rectangulaire, de dimensions légèrement supérieures à celles de la paroi latérale 12A de l'embase 1A afin de pouvoir être immobilisée autour d'elle; cette paroi latérale comporte ici quatre faces, mais la face extrême 121 C correspondant à l'emplacement de la quatrième face totalement libéré par l'ouverture de la paroi latérale 12A de l'embase 1A est munie d'une ouverture à sa partie inférieure; de plus la paroi latérale 12C du cadre 1 C comporte, sur ses deux faces adjacentes à sa face extrême 121 C, une échancrure prolongeant l'ouverture de cette face extrême 121 C le long de ces deux faces, à leur partie inférieure, cette échancrure étant limitée par un chant de butée 122C; bien entendu, il est possible de prévoir que seule la paroi latérale 12A de l'embase 1A ou seule la paroi latérale 12C du cadre 1 C comporte un chant de butée. Les faces adjacentes à la face extrême 121 C comportent chacune un ergot 14C à proximité de cette face extrême, ces ergots étant, comme on l'a vu dans la partie de la description relative aux figures 1 et 2, saillants vers l'extérieur et situés dans le prolongement l'un de l'autre. Afin que la plaquette 1B puisse être maintenue dans le socle 1 sans pouvoir s'échapper par le haut, le cadre 1 C comporte un rebord supérieur 17C replié vers l'intérieur. Ce cadre 1 C peut également être en matière plastique par exemple injectée, ou dans toute autre matière appropriée telle que du carton. Le montage du socle 1 est particulièrement simple, puisqu'il suffit de poser la plaquette 1B sur l'embase 1A, puis de glisser le cadre 1C autour de la paroi latérale 12A de l'embase 1A, son rebord supérieur 17C étant par conséquent à l'opposé du rebord périphérique 13A de l'embase 1A. On peut prévoir de fixer par tout moyen approprié, par exemple par collage, par soudage ou par encliquetage, le cadre 1C à l'embase 1A, ou même ne pas fixer ces deux pièces l'une à l'autre notamment si leur ajustement est suffisamment serré; lorsque ces deux pièces sont immobilisées l'une par rapport à l'autre, la plaquette 1B est maintenue positionnée à la partie supérieure de l'embase 1A.

Dans la forme de réalisation représentée sur la figure 4, le couvercle 2 comporte un élément intérieur 2A et un élément extérieur 2B destiné à le recouvrir en lui conférant l'aspect désiré.

L'élément intérieur 2A est un »sachet« réalisé à partir d'une feuille ici en carton en forme de croix dont la partie centrale 21A est destinée à constituer le sommet, et les branches 221A, 222A, 223A, 224A destinées à constituer la paroi latérale; afin qu'une fois les branches repliées selon le trait interrompu de la figure 4, le couvercle puisse coiffer étroitement le socle, la partie centrale 21A a des dimensions légèrement plus grandes que les dimensions extérieures de la paroi latérale du socle; afin que la paroi latérale de l'élèment intérieur 2A ait une hauteur constante, les quatre branches 221A, 222A, 223A, 224A ont la même longueur, supérieure à la hauteur de la paroi latérale du socle en fonction de l'article que le coffret est destiné à recevoir. Deux branches opposées de la croix sont munies symétriquement de trous 23A ovalisés de telle sorte qu'une fois les branches repliées, le couvercle puisse pivoter comme décrit dans la partie de la description relative aux figures 1 et 2. L'épaisseur de la feuille est au moins approximativement égale à la longueur des ergots, ici de l'ordre de 13/10 de millimètre, lorsqu'il existe un élément extérieur 2B recouvrant même les trous ovalisés 23A; elle peut être plus faible dans le cas contraire.

L'élément extérieur 2B est un »sachet« réalisé à partir d'une feuille, en général plus mince, ici en un complexe papier-matière plastique de quelques dixièmes de millimètre d'épaisseur environ, ayant la même forme en croix que la feuille constituant l'élément intérieur 2A, mais comportant en plus des pattes rabattables. Ainsi, l'élément extérieur 2B a une partie centrale 21 B et quatre branches 221 B, 222B, 223B, 224B; au moins deux branches 221 B, 223B comportent des pattes latérales 225B (ici deux pattes latérales par branche) et les branches comportent également des pattes d'extrémité 226B. De la sorte, après pliage de l'élément intérieur 2A, les quatre branches étant repliés perpendiculairement à la partie centrale de telle manière que leurs bords soient en regard l'un de l'autre deux à deux, l'élément extérieur 2B, enduit d'un adhésif sur une face, au moins dans la région des rabattables, est collé à l'élément 2A à l'extérieur de celui-ci; les pattes d'extrémité 226B intérieur 2A munies de trous 23A ovalisés ont dans cette région une échancrure, de telle manière que les trous 23A ne soient obturés que sur la face extérieure du couvercle 2, afin de permettre le passage des ergots 14.

D'une manière générale, il est nécessaire que les ergots 14 ne soient pas trop proches de la face extrême 121 de la paroi latérale 12 et du rebord périphérique 13 du socle 1, afin que les trous ovalisés 23 du couvercle 2 ne soient pas trop proches des bords dudit couvercle, pour éviter les déchirures du couvercle.

Bien entendu, l'invention n'est pas limitée à la forme et au mode de réalisation ci-dessus décrits et représentés, et on pourra prévoir d'autres formes et d'autres modes de réalisation; par exemple on pourra prévoir un couvercle en un seul élément, ou bien, alors que la forme ci-dessus décrite comportait un socle muni d'un rebord périphérique permettant au coffret d'être aisément enveloppé de cellophane automatiquement, on pourra prévoir un rebord périphérique beaucoup plus grand ou au contraire inexistant, sans pour autant sortir du carde de l'invention. De même, dans l'exemple représenté, le couvercle est articulé au socle parallélement à un petit côté, mais on peut tout aussi bien prévoir une articulation parallèle à un grand côté ou de toute autre façon appropriée.

## Revendications

1. Coffret-présentoir du type comportant un socle (1) adapté à recevoir un article à présenter et muni d'une paroi latérale (12) et un couvercle creux (2), le socle (1) et le couvercle (2) étant constitués par deux pièces distinctes, le couvercle (2) étant monté pivotant sur une face extrême (121) de la paroi latérale (12) du socle (1) entre une position fermée où il entoure ladite paroi latérale (12) et une position ouverte où il dégage au moins partiellement le socle (1) en laissant apparaître l'article présenté, grâce à des organes de pivotement (14, 23) comprenant d'une part deux ergots (14) saillants solidaires de l'une (1) desdites pièces et d'autre part deux trous (23) ovalisés pour recevoir lesdits ergots et ménagés dans l'autre (2) desdites pièces, coffret-présentoir caractérisé en ce que le socle (1) comporte un rebord périphérique inférieur (13) raccordé à la partie inférieure de sa paroi latérale (12) sur lequel repose le couvercle (2) en position fermée, et une ouverture dans la région de ladite face extrême (121) de la paroi latérale (12) au moins au voisinage dudit rebord (13) pour éviter le blocage du couvercle (2) par la paroi latérale (12) du socle (1) avant qu'il ait atteint sa position ouverte.

2. Coffret-présentoir selon la revendication 1, caractérisé en ce que les deux ergots saillants (14) sont solidaires du socle (1) et les deux trous (23) sont ménagés dans le couvercle (2).

3. Coffret-présentoir selon l'une quelconque des revendications 1 et 2, caractérisé en ce que le socle (1) comporte une embase (1A) munie d'une paroi latérale (12A) ayant une ouverture dans la région d'une face extrême et d'un rebord périphérique inférieur (13), et un cadre (1 C) muni d'une paroi latérale (12C) ayant deux ergots saillants (14C) et également une ouverture et d'un rebord supérieur (17C) replié vers l'intérieur, la paroi latérale (12C) du cadre (1C) entourant la paroi latérale (12A) de l'embase (1A).

4. Coffret-présentoir selon la revendication 3, caractérisé en ce que la largeur du rebord périphérique (13A) est sensiblement égale à l'épaisseur du convercle (2).

5. Coffret-présentoir selon l'une quelconque des revendications 3 et 4, caractérisé en ce que le socle (1) comporte une plaquette (lB) munie d'au moins une lumière (16B) formant réceptacle pour l'article à présenter, ladite plaquette étant maintenue à la partie supérieure de l'embase (1A) entre des moyens de support, tels que des nervures verticales (15A) solidaires de la partie intérieure de la paroi latérale (12A) de l'embase (1A) et le rebord supérieur (16C) du cadre (1 C).

6. Coffret-présentoir selon l'une quelconque des revendications 1 à 5, caractérisé en ce que le couvercle (2) comporte un élément intérieur (2A) muni de trous (23A) présentant une ovalisation et destinés à recevoir des ergots (14) solidaires du socle (1), dont l'épaisseur est au moins approximativement égale à la longueur desbits ergots du socle, et un élément extérieur (2B) recouvrant l'élément de paroi intérieur (2A) et qui est plein à l'endroit des trous.

7. Coffret-présentoir selon l'une quelconque des revendications 1 à 6, caractérisé en ce que le socle (1) comporte au moins une pièce (1A, 1B, 1C) en matière plastique injectée, par exemple en polystryène.

8. Coffret-présentoir selon l'une quelconque des revendications 1 à 7, caractérisé en ce que le couvercle (2) comporte au moins une pièce (2A) en carton.

## Patentansprüche

1. Schaupackung mit einem zur Aufnahme eines zu präsentierenden Gegenstandes bestimmten und eine Seitenwand (12) aufweisenden Grundteil (1) sowie einem hohlen Deckel (2), bei dem das Grundteil (1) und der Deckel (2) durch zwei getrennte Teile gebildet sind, der Deckel an einer Stirnseite (121) der Seitenwand (12) des Grundteils (1) mittels Schwenkorganen (14, 23) zwischen einer geschlosssenen Stellung, in der er die Seitenwand (12) umgibt, und einer geöffneten Stellung verschwenkbar gelagert ist, in der er das Grundteil zumindest teilweise freigibt und der präsentierte Gegenstand sichtbar wird, wobei die Schwenkorgane (14, 23) einerseits zwei mit einem (1) der Teile fest verbundene Vorsprünge (14) und andererseits zwei Langlöcher (23) zur Aufnahme der Vorsprünge umfassen und die Langlöcher im anderen (2) der beiden Teile vorgesehen sind, dadurch gekennzeichnet, daß das Grundteil (1) einen unteren, mit dem unteren Abschnitt der Seitenwand (12) verbundenen peripheren Rand (13) umfaßt, auf dem der Deckel (2) in seiner geschlossenen Stellung aufliegt, und daß im Bereich der Stirnseite (121) der Seitenwand (12) zumindest in Nachbarschaft des Randes (13) eine Öffnung vorgesehen ist, um eine Blockierung des Deckels (2) durch die Seitenwand (12) des Grundteils (1) vor dem Erreichen seiner geschlossenen Stellung zu vermeiden.

2. Schaupackung nach Anspruch 1, dadurch gekennzeichnet, daß die beiden Vorsprünge (14) fest mit dem Grundteil (1) verbunden und die beiden Löcher (23) im Deckel (2) ausgebildet sind.

3. Schaupackung nach einem der Ansprüche 1 und 2, dadurch gekennzeichnet, daß das Grundteil (1) eine mit einer Seitenwand (12A) mit einer Öffnung im Bereich einer Stirnseite versehene und einen unteren, peripheren Rand (13) aufweisende Grundplatte (1A) sowie einen Rahmen (1 C) umfaßt, der eine Seitenwand (12C) mit zwei Vorsprüngen (14C) und ebenfalls eine Öffnung aufweist und einen oberen, nach innen gebogenen Rand (17C) besitzt, wobei die Seitenwand (12C) des Rahmens (1C) die Seitenwand (12A) der Grundplatte (1A) umschließt.

4. Schaupackung nach Anspruch 3, dadurch gekennzeichnet, daß die Breite des peripheren Randes (13A) im wesentlichen gleich der Stärke des Deckels (2) ist.

5. Schaupackung nach einem der Ansprüche 3 und 4, dadurch gekennzeichnet, daß das Grundteil (1) eine mit zumindest einer Öffnung (16B) versehene Platte (1B) umfaßt und die Öffnung eine Aufnahme für den zu präsentierenden Gegenstand bildet, und daß die Platte am oberen Abschnitt der Grundplatte (1A) zwischen Stützelementen wie vertikalen, fest mit dem inneren Teil der Seitenwand (12A) der Grundplatte (1A) verbundenen Rippen (15A) und dem oberen Rand (17C) des Rahmens (1 C) gehalten ist.

6. Schaupackung nach einem der Ansprüche 1 bis 5, dadurch gekennzeichnet, daß der Deckel (2) ein inneres Element (2A) umfaßt, das mit Löchern (23A) versehen ist, die eine ovale oder längliche Form besitzen und zur Aufnahme von fest mit dem Grundteil (1) verbundenen Vorsprüngen (14) dienen, und das eine zumindest im wesentlichen der Länge der Vorsprünge des Grundteils entsprechende Stärke besitzt, und ferner ein äußeres Element (2B) aufweist, das das Innenwand-Element (2A) überdeckt und an der Stelle der Löcher geschlossen ist.

7. Schaupackung nach einem der Ansprüche 1 bis 6, dadurch gekennzeichnet, daß das Grundteil (1) zumindest ein Spritzteil (1A, 1B, 1C) aus Kunststoff wie beispielsweise Polystyrol umfaßt.

8. Schaupackung nach einem der Ansprüche 1 bis 7, dadurch gekennzeichnet, daß der Deckel (2) wenigstens ein Teil (2A) aus Karton umfaßt.

## Claims

1. Display box of the type comprising a base (1) adapted to receive an article to be displayed and provided with a sidewall (12), and a hollow cover (2), the base (1) and the cover (2) comprising two separate parts, the cover (2) being pivotally mounted on an end face (121) of the sidewall (12) of the base (1) between a closed position in which it surrounds said sidewall (12) and an open position in which it at least partially disengages the base (1) while permitting the displayed article to be seen owing to pivot members (14, 23) comprising on the one hand two protruding pins (14) integral with one of said parts and on the other hand, two ovaled holes (23) for receiving said pins and formed in the other (2) of said parts, the display being characterized in that the base (1) comprises a lower peripheral flange (13) joined to the lower part of its sidewall (12) on which the cover rests in the closed position, and an opening in the region of said end face (121) of the sidewall (12) at least in the vicinity of said flange (12) for avoiding the blocking of the cover (2) by the sidewall (12) of the base (1) before it reaches its open position.

2. Display box according to claim 1, characterized in that the two protruding pins (14) are integral with the base (1) and the two holes (23) are formed in the cover (2).

3. Display box according to either one of claims 1 or 2, characterized in that the base (1) comprises a support (1A) provided with a sidewall (12A) having an opening in the region of an end face and a lower peripheral flange (13), and a frame (1C) provided with a sidewall (12C) having two protruding pins (14C) and also an opening and an upper flange (17C) folded inwardly, the sidewall (12C) of the frame (1C) surrounding the sidewall (12A) of the support (1A).

4. Display box according to claim 3, characterized in that the with of the peripheral flange (13A) is substantially equal to the thickness of the cover (2).

5. Display box according to either one of claim 3 or 4, characterized in that the base (1) comprises a plate (1 B) provided with at least one window (16B) forming a receptacle for the article to display, said plate being held at the upper part of the support (1A) between support means, such as vertical ribs integral (15A) with the lower part of the sidewall (12A) of the support (1A) and the upper flange (17C) of the frame (1C).

6. Display box according to any one of claims 1 to 5, characterized in that the cover (2) comprises an inner element (2A) provided with ovaled holes (23A) intended to receive the the pins (14) integral with the base (1), whose thickness is at least approximately equal to the length of said pins of the base, and an outer element (2B) covering the inner wall (2A) element and which ist nonperforate at the location of the holes.

7. Display box according to any one of claims 1 to 6, characterized in that the base (1) comprises at least one part (1A, 1B, 1C) of injected plastics material, for example, of polystyrene.

8. Display box according to any one of claims 1 to 7, characterized in that the cover (2) comprises at least one part (2A) of cardboard.
